# FASCICULE DE BREVET EUROPEEN

(11) **EP 0 388 305 B1**
(45) Date de publication et mention de la délivrance du brevet: **01.06.1994**
(21) Numéro de dépôt: 90400698.8
(22) Date de dépôt: 15.03.1990
(51) Int. Cl.: F41A 25/18

(54) **Système d'arme muni d'un dispositif d'amortissement**
Waffensystem, ausgerüstet mit einer Dämpfvorrichtung
Weapon system equipped with a damping device

(30) Priorité: 17.03.1989 FR 8903561
(43) Date de publication de la demande: 19.09.1990
(73) Titulaire: ETIENNE LACROIX - TOUS ARTIFICES SA, F-31600 Muret (FR)
(72) Inventeur: Baricos, Jean, 31520 Ramonville-Saint-Agne (FR); Leau, Philippe, 31300 Toulouse (FR); Dilhan, Denis, 31190 Auterive (FR); Caen, Robert, 31270 Frouzins - Cugnaux (FR); Fonade, Christian, 31520 Ramonville-Saint-Agne (FR); Castarède, Michel, 32120 Mauvezin (FR)
(74) Mandataire: Martin, Jean-Jacques

(56) Documents cités:
- CH-A- 25 414
- FR-A- 403 988
- FR-A- 2 588 370
- GB-A- 600 709
- US-A- 1 483 129
- US-A- 2 269 297
- US-A- 2 273 878
- US-A- 2 790 357
- US-A- 2 853 926

## Description

La présente invention concerne un système d'arme. Elle trouve en particulier application au système d'arme pour tir à l'épaule, notamment mais non exclusivement un système d'arme anti-char. Elle peut également trouver application dans le domaine de l'artillerie ou des armes de l'infanterie légère.

Le document US-A-2273878 publié en 1942 décrit un système d'arme comprenant un tube d'arme et une référence fixe, le tube d'arme étant guidé à coulissement par rapport à la référence fixe et un dispositif d'amortissement, comprenant plus précisément deux éléments amortisseurs montés en parallèle, étant installé entre le tube d'arme et la référence fixe.

De nombreux autres documents ont divulgué des systèmes d'arme à amortisseurs.

Le document US-A-2269297 publié en 1942 décrit un dispositif anti-recul comprenant, connectés en parallèle, deux ensembles amortisseurs hydrauliques et deux ensembles à ressort.

Le document US-A-1483129 publié en 1924 décrit un amortisseur anti-recul à cylindre et ressort.

Le document US-A-2790357 publié en 1957 décrit un ensemble anti-recul à deux amortisseurs montés en parallèle.

Le document FR-A-403988 publié en 1909 décrit un ensemble amortisseur à cylindre et ressort de rappel.

Le document GB-A-600709 publié en 1945 décrit un ensemble amortisseur comprenant différents cylindres à ressort de rappel équi-répartis autour d'un axe du système.

Le document US-A-2853926 publié en 1958 décrit un ensemble amortisseur comprenant différents éléments hydrauliques équi-répartis autour de l'axe du système.

Le document CH-A-25414 publié en 1902 décrit un autre ensemble amortisseur pour système d'arme.

La présente invention a pour but de proposer un système d'arme conçu pour écrêter l'effort provoqué par l'éjection d'un projectile ou missile hors d'un système d'arme qu'il soit à mortier fermé ou ouvert.

Ce but est atteint selon l'invention grâce à un système d'arme du type connu en soi comprenant un tube d'arme et une référence fixe pouvant être une épaulière ou des poignées pour un tir à l'épaule, ou un affût dans les autres cas, le tube d'arme étant guidé à coulissement par rapport à la référence fixe et un dispositif d'amortissement étant monté entre le tube d'arme et la référence fixe, caractérisé par le fait que que plusieurs étages d'amortissement montés en cascade sont intercalés fonctionnellement entre le tube d'arme et la référence fixe et que les étages d'amortissement montés en cascade présentent des coefficients d'amortissement différents.

D'autres caractéristiques, buts et avantages de la présente invention apparaîtront à la lecture de la description détaillée qui va suivre, et en regard des dessins annexés donnés à titre d'exemples non limitatifs et sur lesquels :
- la figure 1 représente une vue générale en perspective du système d'arme conforme à la présente invention, avant tir du projectile ou missile,
- la figure 2 représente une vue générale en coupe longitudinale selon les plans de coupe référencés II-II sur la figure 3 du même système,
- la figure 3 représente une vue agrandie en coupe transversale du même système selon un plan de coupe référencé III-III sur la figure 2, et
- la figure 4 représente une vue partielle mais à échelle agrandie similaire à la figure 2,
- la figure 5 représente une vue partielle en perspective d'un système d'arme conforme à une variante de réalisation de la présente invention.

On aperçoit sur la figure 1 annexée un système d'arme comprenant un tube d'arme 1 formant mortier et une épaulière 2 servant de référence. L'axe du tube d'arme est référencé O-O′. Le tube d'arme est susceptible de translation selon l'axe O-O′ par rapport à l'épaulière 2 lors de l'éjection d'un projectile ou missile contenu dans le tube.

On notera que selon les figures annexées le mortier 1 est fermé.

Selon l'invention il est prévu plusieurs étages juxtaposés axialement comprenant chacun plusieurs dispositifs d'amortissement entre le tube d'arme 1 et l'épaulière 2.

Selon la représentation de la figure 1 annexée, il est prévu deux étages amortisseurs.

Le premier étage amortisseur qui porte la référence générale P comprend, selon la figure 1, six dispositifs type vérin amortisseur 10, 20, 30, 40, 50, 60. Ceux-ci sont regroupés par paires équiréparties autour de l'axe O-O′ sur l'extérieur du tube 1.

Chaque vérin amortisseur 10, 20, 30, 40, 50, 60, comprend un cylindre 11, 21, 31, 41, 51, 61, et une tige rétractable 12, 22, 32, 42, 52, 62. Le tube 1 porte sur sa surface externe et à proximité de son embouchure six pattes ou oreilles en saillie 3, 4, 5, 6, 7, 8. Les extrémités avant 13, 23, 33, 43, 53, 63 des tiges 12 à 62, qui sont les plus éloignées des cylindres 11 à 61, prennent respectivement appui contre les pattes 3 à 8.

Les extrémités arrière 14, 24, 34, 44, 54, 64, des cylindres 11 à 61 prennent appui sur un anneau 70 enfilé sur le tube 1. L'anneau 70 est libre de coulissement parallèlement à l'axe O-O′ par rapport au tube 1. L'anneau 70 prend lui-même appui sur un second étage amortisseur portant la référence générale S qui sera décrit plus en détail par la suite.

Les axes 15, 25, 35, 45, 55, 65, des vérins amortisseurs 10 à 60, sont parallèles à l'axe O-O′.

Comme représenté sur les figures 2 et 4 les extrémités arrière des tiges 13 à 63, qui sont internes aux cylindres 11 à 61 portent chacune un piston 16, 26, 36, 46, 56, 66. Les cylindres 11 à 61 contiennent un fluide incompressible, de préférence de l'huile, du côté des pistons 16 à 66 opposé aux tiges 12 à 62. Les pistons 16 à 66 sont munis d'au moins une bague annulaire d'étanchéité sur leur périphérie pour éviter tout transfert de fluide d'un côté vers l'autre des pistons lors du déplacement des tiges 12 à 62 par rapport aux cylindres 11 à 61 selon l'axe 15 à 65.

L'anneau 70 porte trois réservoirs 71, 72, 73 respectivement entre chaque paire associée précitée 10, 20; 30, 40; 50; 60; de vérins amortisseurs. En l'espèce, les réservoirs 71, 72, 73, sont formés de conteneurs cylindriques s'étendant parallèlement à l'axe O-O′ sur l'extérieur du tube 1. Chaque réservoir 71, 72, 73, communique, par son extrémité arrière, par l'intermédiaire d'un canal de section calibrée, avec la chambre interne contenant le fluide de chacun des deux cylindres 11 à 61 respectivement associés.

Lors de l'éjection d'un projectile ou missile, le tube d'arme 1 subit un effort de recul. Cet effort tend à rétracter les tiges 12 à 62 dans les cylindres 11 à 61. Cette opération est accompagnée d'un refoulement du fluide contenu initialement dans les cylindres 11 à 61, dans les réservoirs 71 à 73 par l'intermédiaire du canal de section calibrée.

Ainsi, le recul du tube 1 par rapport à l'anneau 70 et donc à l'épaulière 2, qui correspond à la rétractation des tiges 12 à 62 dans les cylindres 11 à 61, est freiné grâce au laminage du fluide dans le canal de section calibrée. De façon classique ce laminage induit un échauffement de l'huile.

L'effet d'amortissement ainsi obtenu peut être élevé en plaçant un ressort, tel qu'un ressort spirale 17, 27, 37, 47, 57, 67, à l'intérieur de chaque cylindre 11 à 61, de sorte que les ressorts 17 à 67 s'appuient respectivement contre les pistons 16 à 66, d'une part, et l'extrémité arrière 14 à 64 des cylindres 11 à 61, d'autre part, et s'opposent ainsi au déplacement des pistons 16 à 66 et tiges associées 12 à 62.

L'effet d'amortissement peut encore être élevé en plaçant un piston étanche 74, chargé par un ressort 75 dans chaque réservoir 71, 72, 73, de sorte que ces pistons 74 et ressorts 75 associés s'opposent également au refoulement du fluide dans les réservoirs.

De préférence, les ressorts 17 à 67 et 75 travaillent à la compression. De ce fait, les ressorts 17 à 67 sont placés dans les chambres des cylindres 11 à 61 contenant le fluide. Inversement les ressorts 75 sont placés dans les chambres des réservoirs 71, 72, 73, dépourvues de fluide, c'est-à-dire les chambres formées sur l'avant des pistons 74 puisque selon les figures annexées les chambres des réservoirs 71, 72, 73, recevant le fluide refoulé sont prévues sur l'arrière des pistons 74. Les chambres premières citées des réservoirs 71, 72, 73, qui reçoivent les ressorts 75 peuvent être ou non reliés à l'air libre par des orifices 76 ménagés à l'extrémité avant des réservoirs 71 à 73 opposée à l'anneau 70.

L'épaulière 2 n'est représentée que très schématiquement sur la figure 1. Cette épaulière peut faire l'objet de nombreux modes de réalisation. Elle comprend un anneau 9 enfilé sur l'extrémité arrière du tube 1. L'anneau 9 est libre de coulissement par rapport au tube 1. Le second étage amortisseur S est prévu entre les anneaux 9 et 14.

L'épaulière peut être remplacée par un système de poignées.

Selon la représentation annexée l'étage amortisseur S comprend six vérins amortisseurs équirépartis autour de l'axe O-O′ sur l'extérieur du tube 1. Sur la figure 1, on aperçoit seulement 4 de ces 6 vérins référencés 110, 120, 130, 140. Chaque vérin 110 à 140 comprend un cylindre 111, 121, 131, 141, et une tige 112, 122, 132, 142. L'extrémité des tiges 112 à 142 interne aux cylindres 111 à 141 porte un piston tel que référencé 113 sur les figures 2 et 4. Les cylindres 111 à 141 sont étanches. Les pistons 113 coulissent de façon étanche sur leur surface périphérique externe dans les cylindres. Cependant, les pistons 113 sont munis dans leur épaisseur d'au moins un alésage calibré, freinant par laminage le transfert de fluide d'un côté des pistons vers l'autre. A l'origine, avant le tir, les tiges 112 à 142 s'étendent à l'extérieur des cylindres 111 à 141 et ceux-ci contiennent, dans les chambres qu'ils définissent sur le côté des pistons 113 opposé aux tiges 112 à 142, un fluide incompressible.

Selon la représentation des figures annexées, l'extrémité avant 114, 124, 134, 144, des tiges 112 à 142 est fixée sur l'anneau 70 tandis que l'extrémité arrière 115, 125, 135, 145, des cylindres 111 à 141 est fixée sur l'anneau 9.

L'homme de l'art comprendra aisément que le recul du tube 1 occasionné lors d'un tir tend à rétracter les tiges 112 à 142 dans les cylindres 111 à 141. Cette opération tend à refouler le fluide contenu dans les cylindres 111 à 141 sur le côté avant des pistons 113 par l'intermédiaire des alésages calibrés prévus dans l'épaisseur de ces pistons. Le recul du tube 1 est donc freiné par laminage du fluide lors du passage par ces alésages.

L'effet d'amortissement du second étage S peut être encore élevé si comme représenté sur les figures, des ressorts 116 sont placés respectivement dans les cylindres 111 à 141 pour s'opposer au déplacement des pistons 113. En l'espèce les ressorts 116 sont des ressorts spirales travaillant à la compression, placés initialement dans le fluide des vérins 110 à 140.

Les axes des vérins 110 à 140 sont parallèles à l'axe O-O′.

Selon une caractéristique avantageuse de l'invention, les étages amortisseurs montés en cascade présentent des caractéristiques d'amortissement et de raideur différentes. De préférence les coefficients d'amortissement et de raideur des différents étages sont croissants en rapprochement de la référence.

La représentation du missile ou projectile contenue dans le tube 1 est bien entendu schématique et non limitative.

Par ailleurs, le système d'arme est équipé d'un capotage solidaire de l'épaulière 2. Ce capotage peut comporter tout système de poignée approprié, organe de visée, mise de feu etc... . Il entoure le tube 1 et les différents dispositifs amortisseurs, tout en autorisant un déplacement de ceux-ci.

Le capotage n'a pas été représenté sur les figures annexées pour simplifier l'illustration.

Bien entendu la présente invention n'est pas limitée au mode de réalisation particulier qui vient d'être décrit mais s'étend à toutes variantes telles que définies par les revendications.

On notera tout d'abord que si le système d'arme représenté sur les figures annexées comprend deux étages amortisseurs P et S montés en cascade, l'invention n'est pas limitée à cette disposition. Les systèmes d'arme conformes à l'invention peuvent comprendre un nombre supérieur d'étages amortisseurs. Ainsi, par exemple, on peut prévoir d'intercaler au moins un autre étage amortisseur entre les étages P et S précités. Ce ou ces étage(s) supplémentaire(s) peut(vent) être conforme (s) soit à l'étage P soit à l'étage S.

Chaque étage amortisseur P ou S peut comprendre un nombre de vérins 10 à 60 ; 110 à 140 ; différent de six. La disposition des vérins peut être inversée. C'est-à-dire que les tiges 12 à 62 peuvent être fixées sur l'anneau 70 sous réserve que les cylindres 11 à 61 soient alors fixés sur le tube 1. La liaison entre les cylindres 11 à 61 et les réservoirs associés 71, 72, 73, doit être adaptée en conséquence.

De même, les tiges 112 à 142 peuvent être fixées sur l'anneau 9 sous réserve que les cylindres 111 à 141 soient fixés sur l'anneau 70.

Au lieu de prévoir un réservoir 71, 72, 73, pour deux vérins 110, 120 ; 130, 140 ; 150, 160 ; on peut prévoir un réservoir pour chaque vérin. Cependant, il est avantageux de prévoir un réservoir pour deux vérins 110 à 160 car cette disposition permet de limiter l'encombrement du système comme représenté sur la figure 3.

En variante les différents vérins cylindriques d'amortissement répartis sur l'extérieur du tube pourraient être remplacés par des moyens amortisseurs à chambre annulaire ou en secteur annulaire. De tels moyens comprendraient par conséquent des pistons en couronne ou en secteur de couronne déplaçables dans les chambres précitées mais freinés par laminage de fluide et/ou par ressort.

Selon une autre variante les moyens amortisseurs pourraient être formés de soufflets, par exemple métalliques, contenant un fluide susceptible d'être expulsé par l'intermédiaire d'un alésage calibré, et le cas échéant, sollicité par ressort.

On notera également que les différents étages amortisseurs montés en cascade peuvent être identiques. Tout en étant e structure générale identique, les différents étages peuvent présenter des alésages calibrés différents traversants les pistons ou des canaux de calibres différents entre vérin et réservoir.

Si le mode de réalisation décrit en détail précédemment est considéré actuellement comme largement préférentiel, il reste possible, le cas échéant, de supprimer certains des ressorts 17 à 67, 75 et 116.

On reconnaît sur la figure 5 annexée, qui correspond à une variante de la présente invention, le tube d'arme 1, muni à proximité de son embouchure, de pattes en saillie 3, 4, et un dispositif d'amortissement comprenant deux étages P et S en cascade.

Le premier étage amortisseur P est monté entre les pattes 3, 4 et un anneau 70₁; le second étage amortisseur S est monté entre l'anneau 70₁ et un second anneau 70₂. Les anneaux 70₁, 70₂ sont enfilés, libres de coulissement, sur le tube d'arme 1. De préférence l'anneau 70₂ peut servir d'appui avant à un étage amortisseur supplémentaire intercalé entre l'étage S et l'épaulière. Le cas échéant, l'anneau 70₂ peut être solidaire de l'épaulière 2.

Selon la figure 5 chacun des étages P et S comprend plusieurs vérins amortisseurs 110p, 120p et 110s, 120s, de structure identique aux vérins 110, 120, 130, 140 précédemment décrits en regard de la figure 1.

C'est-à-dire que chacun des vérins 110p, 120p, 110s, 120s, comprend un cylindre 111p, 121p, 111s, 121s contenant un fluide incompressible et une tige 112p, 122p, 112s, 122s, solidaire d'un piston qui coulisse de façon étanche dans le cylindre, les pistons étant toutefois pourvus d'alésages traversants calibrés pour autoriser le refoulement contrôlé du fluide d'un côté du piston vers l'autre. Par ailleurs de préférence des ressorts intégrés aux cylindres s'opposent au déplacement des pistons.

Les axes des vérins 110p, 120p, 110s, 120s, sont parallèles à l'axe O-O′ du tube 1.

De façon comparable à l'étage S représenté sur la figure 1, selon la figure 5 annexée, l'extrémité avant 114s, 124s des tiges 112s, 122s est fixée sur l'anneau 70₁, tandis que l'extrémité arrière 115s 125s des cylindres 111s, 121s, est fixée sur l'anneau 70₂.

La spécificité du mode de réalisation représenté sur la figure 5 réside dans le fait que si l'extrémité avant 114p, 124p des tiges 112p, 122p est fixée sur les pages 3, 4, en revanche c'est l'extrémité avant 117p, 127p des cylindres 111p, 121p et non pas leur extrémité arrière 115p, 125p, qui est fixée sur l'anneau 70₁.

Cette disposition qui exige que les vérins 110p, 120p du premier étage P ne soient pas alignés sur les vérins 110s, 120s du second étage S permet de limiter l'encombrement axial total du système.

De façon similaire dans le cadre du mode de réalisation représenté sur la figure 1, on pourrait prévoir de fixer l'extrémité avant 117, 127, 137, 147, des cylindres 111, 121, 131, 141, et non pas leur extrémité arrière 115, 125, 135, 145, sur l'anneau 9, pour limiter l'encombrement axial du système.

## Revendications

1. Système d'arme du type connu en soi comprenant un tube d'arme et une référence fixe, le tube d'arme (1) étant guidé à coulissement par rapport à la référence fixe (2) et un dispositif d'amortissement étant monté entre le tube d'arme et la référence fixe, caractérisé par le fait qu'il comprend plusieurs étages d'amortissement (P, S) montés en cascade entre le tube d'arme (1) et la référence fixe (2) et que les étages d'amortissement montés en cascade (P, S) présentent des coefficients d'amortissement différents.

2. Système d'arme selon la revendication 1, caractérisé par le fait que la référence fixe est formée d'une épaulière ou de poignées pour un tir à l'épaule.

3. Système d'arme selon la revendication 1, caractérisé par le fait que la référence fixe est formée d'un affût.

4. Système d'arme selon l'une des revendications 1 à 3, caractérisé par le fait que les étages amortisseurs montés en cascade présentent des caractéristiques de raideur différentes.

5. Système d'arme selon la revendication 4, caractérisé par le fait que les coefficients d'amortissement et de raideur des différents étages sont croissants en rapprochement de la référence.

6. Système d'arme selon l'une des revendications 1 à 5, caractérisé par le fait que chaque étage d'amortissement (P, S) comprend plusieurs vérins amortisseurs (10, 20, 30, 40, 50, 60; 110, 120, 130, 140).

7. Système d'arme selon l'une des revendications 1 à 6, caractérisé par le fait qu'il comprend au moins un vérin hydraulique amortisseur (10, 20, 30, 40, 50, 60; 110, 120, 130, 140) comprenant un cylindre (11, 21, 31, 41, 51, 61; 111, 121, 131, 141) contenant un fluide incompressible, et une tige (12, 22, 32, 42, 52, 62; 112, 122, 132, 142) solidaire d'un piston (16, 113) qui coulisse de façon étanche dans le cylindre.

8. Système d'arme selon la revendication 7, caractérisé par le fait que chaque vérin hydraulique amortisseur (10, 20, 30, 40, 50, 60; 110, 120, 130, 140) comprend en outre un ressort (17, 116) qui s'oppose au déplacement du piston (16, 113).

9. Système d'arme selon l'une des revendications 7 et 8, caractérisé par le fait que chaque piston (113) comprend des alésages calibrés traversants freinant le refoulement de fluide d'un côté vers l'autre du piston (113).

10. Système d'arme selon l'une des revendications 7 et 8, caractérisé par le fait que le cylindre (11, 21, 31, 41, 51, 61) d'au moins un vérin amortisseur (10, 20, 30, 40, 50, 60) communique avec un réservoir (71, 72, 73) apte à recevoir le fluide refoulé.

11. Système d'arme selon la revendication 10, caractérisé par le fait que chaque réservoir (71, 72, 73) comprend un piston (74) chargé par ressort (75).

12. Système d'arme selon l'une des revendications 10 et 11, caractérisé par le fait que plusieurs vérins amortisseurs (10, 20 ; 30, 40; 50, 60) sont reliés au même réservoir (71, 72, 73).

13. Système d'arme selon l'une des revendications 10 à 12, caractérisé par le fait que les cylindres des vérins amortisseurs (10, 20, 30, 40, 50, 60) sont reliés aux réservoirs (71, 72, 73) par l'intermédiaire de canaux présentant des sections calibrées.

14. Système d'arme selon la revendication 13, caractérisé par le fait que les canaux de section calibrée sont placés dans un anneau (70) libre de coulissement par rapport au tube d'arme (1).

15. Système d'arme selon l'une des revendications 1 à 14, caractérisé par le fait que des vérins amortisseurs (10, 20, 30, 40, 50, 60) s'appuient sur des pattes (3-8) en saillie sur le tube d'arme (1).

16. Système d'arme selon l'une des revendications L à 15, caractérisé par le fait qu'il comprend au moins:
- un premier étage amortisseur (P) comportant plusieurs vérins amortisseurs (10, 20, 30, 40, 50, 60) intercalés entre des pattes (3-8) en saillie solidaires du tube d'arme (I) et un anneau (70) enfilé, libre de coulissement, sur le tube d'arme (1), chacun de ces vérins hydrauliques amortisseurs comprenant un cylindre (11, 21, 31, 41, 51, 61) contenant un fluide incompressible et une tige (12, 22, 32, 42, 52, 62) solidaire d'un piston (16) qui coulisse de façon étanche dans le cylindre, un ressort (17) contenu dans chaque cylindre et qui s'oppose au déplacement du piston (16) et des réservoirs (71, 72, 73) reliés par l'intermédiaire de canaux à section calibrée avec les cylindres (11, 21, 31, 41, 51, 61) pour recevoir le fluide refoulé hors des cylindres, chaque réservoir (71, 72, 73) contenant un piston chargé par ressort, et
- un second étage amortisseur (S) comportant plusieurs vérins amortisseurs (110, 120, 130, 140) intercalés entre l'épaulière (2) et un anneau (70) enfilé, libre de coulissement, sur le tube d'arme (1), chacun de ces vérins comprenant un cylindre (111, 121, 131, 141) contenant un fluide incompressible et une tige (112, 122, 132, 142) solidaire d'un piston (113) qui coulisse de façon étanche dans le cylindre, les pistons (113) étant toutefois pourvus d'alésages traversants calibrés, et des ressorts (116) qui s'opposent au déplacement des pistons (113).

17. Système d'arme selon l'une des revendications 1 à 16, caractérisé par le fait que les vérins amortisseurs forment des chambres annulaires ou en secteur annulaire.

18. Système d'arme selon l'une des revendications 1 à 5, caractérisé par le fait qu'il comprend des moyens amortisseurs en forme de soufflets contenant un fluide incompressible susceptible d'être expulsé par l'intermédiaire d'un alésage calibré.

## Patentansprüche

1. Waffensystem des an sich bekannten Types, welches ein Waffenrohr und eine feste Referenz, wobei das Waffenrohr (1) gleitbar in bezug auf die feste Referenz (2) geführt ist, und eine Dämpfungsvorrichtung, die zwischen dem Waffenrohr und der festen Referenz angebracht ist, aufweist, dadurch gekennzeichnet, daß es mehrere Dämpfungsstufen (P, S) aufweist, die in Kaskade zwischen dem Waffenrohr (1) und der festen Referenz (2) angebracht sind, und daß die in Kaskade angebrachten Dämpfungsstufen (P, S) unterschiedliche Dämpfungskoeffizienten zeigen.

2. Waffensystem nach Anspruch 1, dadurch gekennzeichnet, daß die feste Referenz aus einem Schulterteil oder Handgriffen für ein Schultergeschoß gebildet ist.

3. Waffensystem nach Anspruch 1, dadurch gekennzeichnet, daß die feste Referenz aus einem Gestell gebildet ist.

4. Waffensystem nach einem der Ansprüche 1 bis 3, dadurch gekennzeichnet, daß die in Kaskade angebrachten Dämpfungsstufen unterschiedliche Steifigkeitseigenschaften zeigen.

5. Waffensystem nach Anspruch 4, dadurch gekennzeichnet, daß die Dämpfungs- und Steifigkeitskoeffizienten der verschiedenen Stufen bei Annäherung an die Referenz anwachsend sind.

6. Waffensystem nach einem der Ansprüche 1 bis 5, dadurch gekennzeichnet, daß jede Dämpfungsstufe (P, S) mehrere Dämpfungsstellglieder (10, 20, 30, 40, 50, 60; 110, 120, 130, 140) aufweist.

7. Waffensystem nach einem der Ansprüche 1 bis 6, dadurch gekennzeichnet, daß es wenigstens ein hydraulisches Dämpfungsstellglied (10, 20, 30, 40, 50, 60; 110, 120, 130, 140) aufweist, mit einem Zylinder (11, 21, 31, 41, 51, 61; 111, 121, 131, 141), welcher ein nicht komprimierbares Fluid enthält, und einer Stange (12, 22, 32, 42, 52, 62; 112, 122, 132, 142), welche einstückig mit einem Kolben (16, 113) ausgebildet ist, der dicht in dem Zylinder gleitet.

8. Waffensystem nach Anspruch 7, dadurch gekennzeichnet, daß jedes hydraulische Dämpfungsstellglied (10, 20, 30, 40, 50, 60; 110, 120, 130, 140) weiterhin eine Feder (17, 116) aufweist, die sich der Verlagerung des Kolbens (16, 113) widersetzt.

9. Waffensystem nach einem der Ansprüche 7 und 8, dadurch gekennzeichnet, daß jeder Kolben (113) durchlaufende geeichte Bohrungen aufweisen, die das Zurückweichen des Fluides von einer Seite des Kolbens (113) zur anderen bremsen.

10. Waffensystem nach einem der Ansprüche 7 und 8, dadurch gekennzeichnet, daß der Zylinder (11, 21, 31, 41, 51, 61) wenigstens eines Dämpfungsstellgliedes (10, 20, 30, 40, 50, 60) mit einem Behälter (71, 72, 73) kommuniziert, der dazu ausgelegt ist, daß zurückgedrängte Fluid aufzunehmen.

11. Waffensystem nach Anspruch 10, dadurch gekennzeichnet, daß jeder Behälter (71, 72, 73) einen Kolben (74) aufweist, der feder (75)- belastet ist.

12. Waffensystem nach einem der Ansprüche 10 und 11, dadurch gekennzeichnet, daß mehrere Dämpfungsstellglieder (10, 20; 30, 40; 50, 60) mit demselben Behälter (71, 72, 73) verbunden sind.

13. Waffensystem nach einem der Ansprüche 10 bis 12, dadurch gekennzeichnet, daß die Zylinder der Dämpfungsstellglieder (10, 20, 30, 40, 50, 60) mit den Behältern (71, 72, 73) über Kanäle verbunden sind, die geeichte Querschnitte zeigen.

14. Waffensystem nach Anspruch 13, dadurch gekennzeichnet, daß die Kanäle mit geeichtem Querschnitt in einem Ring (70) angeordnet sind, der in bezug auf das Waffenrohr (1) frei gleitbar ist.

15. Waffensystem nach einem der Ansprüche 1 bis 14, dadurch gekennzeichnet, daß die Dämpfungsstellglieder (10, 20, 30, 40, 50, 60)sich an Stützen (3-8) anlegen, die auf dem Waffenrohr (1) aufliegen.

16. Waffensystem nach einem der Ansprüche 1 bis 15, dadurch gekennzeichnet, daß es wenigstens aufweist:
- eine erste Dämpfungsstufe (P), welche mehrere Dämpfungsstellglieder (10, 20, 30, 40, 50, 60), die zwischen Stützen (3-8), welche aufliegend einstückig mit dem Waffenrohr (1) ausgebildet sind, und einen Ring (70), der frei gleitbar auf das Waffenrohr (1) gezogen ist, gelegt sind, wobei jedes dieser hydraulischen Dämpfungsstellglieder einen Zylinder (11, 21, 31, 41, 51, 61), welcher ein nicht komprimierbares Fluid enthält, und eine Stange (12, 22, 32, 42, 52, 62), die einstückig mit einem Kolben (16) ausgebildet ist, welcher dicht in dem Zylinder gleitet, aufweist, eine Feder (17), die in jedem Zylinder enthalten ist und die sich der Verlagerung des Kolbens (16) widersetzt, und Behälter (71, 72, 73), die über Kanäle mit geeichtem Querschnitt mit den Zylindern (11, 21, 31, 41, 51, 61) verbunden sind, um das aus den Zylindern zurückgedrängte Fluid aufzunehmen, umfaßt, wobei jeder Behälter (71, 72, 73) einen federbelasteten Kolben enthält, und
- eine zweite Dämpfungsstufe (S), welche mehrere Dämpfungsstellglieder (110, 120, 130, 140) umfaßt, die zwischen das Schulterteil (2) und einen Ring (70), welcher frei gleitbar auf das Waffenrohr (1) gezogen ist, geschaltet sind, wobei jedes der Stellglieder einen Zylinder (111, 121, 131, 141), welcher ein nicht komprimierbares Fluid enthält, und eine Stange (112, 122, 132, 142), die einstückig mit einem Kolben (113) ausgebildet ist, welcher dicht in dem Zylinder gleitet, wobei die Kolben (113) gleichwohl mit durchlaufenden geeichten Bohrungen versehen sind, und Federn (116), die sich der Verlagerung der Kolben (113) widersetzen, aufweist.

17. Waffensystem nach einem der Ansprüche 1 bis 16, dadurch gekennzeichnet, daß die Dämpfungsstellglieder ringförmige Kammern oder solche mit ringförmigem Querschnitt bilden.

18. Waffensystem nach einem der Ansprüche 1 bis 5, dadurch gekennzeichnet, daß es Dämpfungsmittel in Form von Bälgen aufweist, welche ein nicht komprimierbares Fluid enthalten, das durch eine geeichte Bohrung ausgestoßen werden kann.

## Claims

1. Weapon system of a type known per se comprising a weapon tube and a fixed reference, the weapon tube (1) being guided so as to slide with respect to the fixed reference (2) and a damping device being mounted between the weapon tube and the fixed reference, characterised in that it comprises several damping stages (P, S) mounted in tandem between the weapon tube (1) and the fixed reference (2) and in that the damping stages mounted in tandem (P, S) have different damping coefficients.

2. Weapon system according to Claim 1, characterised in that the fixed reference is in the form of a butt or grips for firing from the shoulder.

3. Weapon system according to Claim 1, characterised in that the fixed reference point is in the form of a mount.

4. Weapon system according to one of Claims 1 to 3, characterised in that the damping stages mounted in tandem have different stiffness characteristics.

5. Weapon system according to Claim 4, characterised in that the damping and stiffness coefficients of the different stages increase as the reference is approached.

6. Weapon system according to one of Claims 1 to 5, characterised in that each damping stage (P, S) comprises several damping rams (10, 20, 30, 40, 50, 60; 110, 120, 130, 140).

7. Weapon system according to one of Claims 1 to 6, characterised in that it comprises at least one hydraulic damping ram (10, 20, 30, 40, 50, 60; 110, 120, 130, 140) comprising a cylinder (11, 21, 31, 41, 51, 61; 111, 121, 131, 141) containing an incompressible fluid, and a rod (12, 22, 32, 42, 52, 62; 112, 122, 132, 142) integral with a piston (16, 113) which slides fluidtight on the cylinder.

8. Weapon system according to Claim 7, characterised in that each hydraulic damping ram (10, 20, 30, 40, 50, 60; 110, 120, 130, 140) comprises in addition a spring (17, 116) which counteracts the movement of the piston (16, 113)..

9. Weapon system according to one of Claims 7 and 8, characterised in that each piston (113) comprises calibrated bores passing through it, restraining the forcing of the fluid from one side of the piston to the other (113).

10. Weapon system according to one of Claims 7 and 8, characterised in that the cylinder (11, 21, 31, 41, 51, 61) of at least one damping ram (10, 20, 30, 40, 50, 60) communicates with a reservoir (71, 72, 73) suitable for receiving the fluid which has been forced back.

11. Weapon system according to Claim 10, characterised in that each reservoir (71, 72, 73) comprises a piston (74) loaded by a spring (75).

12. Weapon system according to one of Claims 10 and 11, characterised in that several damping rams (10, 20; 30, 40; 50, 60) are connected to the same reservoir (71, 72, 73).

13. Weapon system according to one of Claims 10 to 12, characterised in that the cylinders of the damping rams (10, 20, 30, 40, 50, 60) are connected to the reservoirs (71, 72, 73) by means of ducts with calibrated cross sections.

14. Weapon system according to Claim 13, characterised in that the ducts with calibrated cross sections are located in a ring (70) which is free to slide with respect to the weapon tube (1).

15. Weapon system according to one of Claims 1 to 14, characterised in that the damping rams (10, 20, 30, 40, 50, 60) bear on lugs (3-8) projecting from the weapon tube (1).

16. Weapon system according to one of Claims 1 to 15, characterised in that it comprises at least:
- a first damping stage (P) comprising several damping rams (10, 20, 30, 40, 50, 60) interposed between lugs (3-8) projecting from and integral with the weapon tube (1) and a ring (70) slipped over the weapon tube (1) so as to be free to slide, each of these hydraulic damping rams comprising a cylinder (11, 21, 31, 41, 51, 61) containing an incompressible fluid and a rod (12, 22, 32, 42, 52, 62) integral with a piston (16) which slides fluidtight in the cylinder, a spring (17) contained in each cylinder and which counteracts the movement of the piston (16) and reservoirs (71, 72, 73) connected through ducts with a calibrated cross section to the cylinders (11, 21, 31, 41, 51, 61) to receive the fluid which has been forced back out of the cylinders, each reservoir (71, 72, 73) containing a piston loaded by a spring, and
- a second damping stage (S) having several damping rams (110, 120, 130, 140) interposed between the butt (2) and a ring (70) slipped over the weapon tube (1) so as to be free to slide, each of these rams comprising a cylinder (111, 121, 131, 141) containing an incompressible fluid and a rod (112, 122, 132, 142) integral with a piston (113) which slides fluidtight in the cylinder, the pistons (113) having, however, calibrated bores passing through them, and springs (116) which counteract the movement of the pistons (113).

17. Weapon system according to one of Claims 1 to 16, characterised in that the damping rams form chambers which are annular or in the form of an annular sector.

18. Weapon system according to one of Claims 1 to 5, characterised in that it comprises damping means in the form of bellows containing an incompressible fluid able to be expelled through a calibrated bore.
